# FASCICULE DE BREVET EUROPEEN

(11) **EP 0 356 442 B1**
(45) Date de publication et mention de la délivrance du brevet: **22.12.1993**
(21) Numéro de dépôt: 88902864.3
(22) Date de dépôt: 18.03.1988
(51) Int. Cl.: G09F 3/00

(54) **PROCEDE POUR MARQUER UN OBJET DANS LE BUT DE POUVOIR DETECTER CET OBJET A DISTANCE EN CAS DE PERTE OU DE VOL**
VERFAHREN ZUR KENNZEICHNUNG EINES GEGENSTANDES UM DIESEN VON WEITEM ERKENNBAR ZU MACHEN IM FALLE VON DIEBSTAHL ODER VERLUST
METHOD FOR MARKING AN OBJECT IN ORDER TO REMOTELY DETECT SUCH OBJECT IN THE CASE OF LOSS OR THEFT

(30) Priorité: 30.03.1987 FR 8704379
(43) Date de publication de la demande: 07.03.1990
(73) Titulaire: CENTRE NATIONAL DE LA RECHERCHE SCIENTIFIQUE, 75007 Paris (FR)
(72) Inventeur: MASSON, Claudine, Jeanne, Camille, F-75005 Paris (FR); THAL, Marie-Florence, Odette, José, F-92330 Sceaux (FR)
(74) Mandataire: Michardière, Bernard
(86) Numéro de dépôt international: FR8800142
(87) Numéro de publication internationale: WO8807736

(56) Documents cités:
- EP-A- 0 116 273
- DE-B- 1 179 808
- US-A- 3 733 178
- US-A- 4 517 920

## Description

La présente invention concerne un procédé pour marquer un objet dans le but de pouvoir le détecter ultérieurement en cas de perte ou de vol. Ce marquage intéresse principalement les objets d'art, les objets précieux et les objets de collection.

Il est souvent extrêmement difficile, même pour un expert, de déterminer, sans aucun risque d'erreur , si un objet d'art retrouvé constitue bien l'objet original qui est recherché, ou, au contraire, n'en est qu'une copie. En outre, lorsqu'un objet d'art a été dérobé, les recherches effectuées dans les postes de douane, même de la façon la plus systématique possible, ne sont jamais sûres d'aboutir à un résultat positif pour des raisons évidentes.

Il apparaït par conséquent que, pour faciliter les recherches d'un objet de valeur, qui a été dérobé, voire même qui a été égaré par son propriétaire, on peut songer à marquer cet objet, de façon que le marquaqe puisse être détecté très rapidement, en cas de perte ou de vol, dans les postes de douane notamment, même si l'objet se trouve caché à la vue.

Le marquage doit remplir au moins deux conditions :
- la première, qui est fondamentale, est qu'il ne doit pas pouvoir être détecté par le voleur ; et
- la seconde, qui a également son importance, est que compte tenu du caractère unique ou précieux de l'objet, de sa valeur marchande, qui peut être inestimable dans le cas d'un objet appartenant à un patrimoine national et qui est liée à son intégrité, le marquage ne doit pas être une cause de détérioration dudit objet.

Dans le brevet US-A-3 733 178 et dans la demande de brevet EP-A-0 116 273, on a déjà proposé des procédés pour marquer un objet, sans le détériorer et sans que l'on puisse avoir les moyens de détecter le marquage autrement qu'en connaissant, d'une part, l'existence de celui-ci et, d'autre part, sa nature, ledit marquage étant effectué dans le but de permettre, en cas de perte ou de vol de l'objet marqué, ou bien de retrouver ledit objet, ou bien de déterminer si un objet paraissant identique à l'oeil nu est ou non l'objet recherché, dans lequel on fixe, sur l'objet à marquer, d'une manière non identifiable par l'oeil humain, une quantité d'au moins une substance odorante qu'il est physiologiquement impossible de percevoir pour l'homme. Dans le document US-A-3 733 178, le procédé utilise un marquage par des sels de lanthanide ou d'actinide ; dans le document EP-A-0 116 273, le marquage est effectué à l'aide d'une écriture uniquement visible aux rayons ultra-violets.

Dans le brevet US 4 517 920, on a décrit un récipient pour excréments d'animaux domestiques, ce récipient comportant un logement pour mettre en place une substance odorante susceptible d'être perçue par les animaux et de les attirer ; il était donc connu d'utiliser l'odorat des animaux pour conditionner leurs réactions ou leurs déplacements.

Ce problème du marquage d'objets étant posé, la présente invention y apporte une solution originale et efficace. Selon l'invention en effet, on utilise, d'une part, le sens de l'odorat qui est bien plus développé chez certains mammifères que chez l'homme d'une façon naturelle et/ou acquise, afin que, par leur flair, ces mammifères puissent être à même de rechercher l'origine d'odeurs extrêmement ténues, et, d'autre part, les réactions comportementales spécifiques provoquées chez de nombreuses espèces de mammifères en réponse à des substances chimiques, dites phéromones, émises dans le milieu extérieur par un congénère , par exemple pour marquer les limites de son territoire, pour rapprocher les sexes dans les périodes de reproduction ou encore pour prévenir d'un danger. On voit donc qu'il suffira de fixer sur l'objet à marquer une substance odorante spécifique ou un mélange spécifique de substances odorantes, dont on sait qu'il (ou elle) n'est absolument pas détectable par l'odorat humain, mais qu'en revanche, il (ou elle) est susceptible d'être détecté(e) par un animal donné, ou par un groupe donné d'animaux, soit naturellement, soit après dressage ou conditionnement de ce (ou ces) derniers.

Parallèlement, ce mode de détection par un animal apporte la solution à tous les aspects du problème qui a été posé ci-dessus :
- en premier lieu, les doses de substance(s) odorante(s), qui doivent être utilisées, sont, par nature, des doses extrêmement faibles, notamment des doses microscopiques, si bien qu'il est extrêmement aisé, compte tenu des nombreux moyens qui sont à la disposition de l'homme de l'art, de les fixer d'une manière totalement invisible sur l'objet à marquer ;
- en second lieu, le mode de détection choisi est extrêmement fiable, puisqu'il est basé sur un comportement physiologique typique de l'animal choisi ; de plus, la détection peut, par définition, être effectuée à distance alors même que l'objet est dissimulé à la vue ; en outre, elle est extrêmement commode et peut également être peu onéreuse, dans le cas où l'on utilise, aux fins de repérage à distance des objets marqués, les chiens normalement présents dans les postes de douane et dressés pour la détection de la drogue ; et
- en troisième lieu, il serait, dans la pratique, totalement impossible à un voleur, même dans le cas où il soupçonnerait l'existence d'un marquage, de pouvoir connaïtre la combinaison type de substance(s) odorante(s) utilisée(s)/animal détecteur, qui, seule, lui permettrait d'éviter d'être repéré. En effet, d'une part, les espèces animales théoriquement utilisables sont très nombreuses, et, d'autre part, les substances chimiques odorantes englobant les phéromones, sont innombrables. On devine en effet que, compte tenu du nombre impressionnant d'espèces animales (notamment les insectes) qui utilisent naturellement pour leur vie et leur survie (alimentation, reproduction, etc...) des signaux chimiques, et qu'à chaque espèce correspond
- d'une part, un échantillonnage important bien que défini et limité, des substances entrant dans la composition des phéromones ; et
- d'autre part, un nombre quasiment illimité de substances capables d'entraïner des comportements spécifiques d'attraction après dressage,
il est impossible d'effectuer une liste exhaustive des molécules volatiles susceptibles d'être utilisées seules et/ou dans des mélanges.

La présente invention a donc pour objet un procédé pour marquer un objet, sans le détériorer et sans que l'on puisse avoir les moyens de détecter le marquage autrement qu'en connaissant, d'une part, l'existence de celui-ci et, d'autre part, sa nature, ledit marquage étant effectué dans le but de permettre, en cas de perte ou de vol de l'objet marqué, ou bien de retrouver ledit objet, ou bien de déterminer si un objet paraissant identique à l'oeil nu est ou non l'objet recherché, dans lequel on fixe, sur l'objet à marquer, d'une manière non identifiable par l'oeil humain, une quantité d'au moins une substance odorante qu'il est physiologiquement impossible de percevoir pour l'homme, caractérisé par le fait que ladite quantité est suffisante pour être perçue à distance par un animal dont on sait qu'il sera apte à rechercher l'origine de l'odeur émise par ladite (ou lesdites) substance(s) odorante(s) et/ou qu'il manifestera un comportement donné en présence de celle(s)-ci, la (les) substance(s) étant choisie(s) dans le groupe formé par :
- les substances phéromonales spécifiques de l'espèce animale utilisées pour la détection ;
- les acides gras aliphatiques à chaînes courtes de 2 à 6 atomes de carbone, notamment les acides acétique, propionique, isobutyrique, isovalérique et isocaproïque ; les cétones, notamment l'α-ionone et la pipéridone-2 ; les aldéhydes, notamment l'hydroxy-4 méthoxy-3 benzaldéhyde ; les amines, notamment la triéthylamine ; les acides o- et p-hydroxybenzoïques et leurs esters, notamment l'acide p-hydroxybenzoïque, les p-hydroxybenzoates de méthyle, éthyle et propyle, et le salicylate (orthohydroxybenzoate) de méthyle ; et divers extraits bruts d'urine ainsi que leurs principes actifs ;
- l'époxyde de caryophylène seul ou en combinaison avec au moins une autre substance odorante.

On entend par "substances qu'il est physiologiquement impossible à percevoir pour l'homme", des substances qui, pour des raisons physiologiques, ne sont pas spécifiques pour l'homme, ou bien des substances qui sont utilisées largement au-dessous de leur seuil de détection liminaire.

Selon la présente invention, on utilise notamment une (ou des) substance(s) odorante(s) capable(s) d'être perçue(s) par un animal appartenant à la famille des canidés, comme les chiens, ou à la classe des insectes, comme les papillons, les blattes et les abeilles.

Conformément à un premier aspect du procédé selon la présente invention, on utilise une (ou des) substance(s) odorante(s) capable(s) d'être détectée(s) spontanément par un animal (ou un groupe d'animaux) appartenant à une famille ou une espèce donnée.

En particulier, comme indiqué ci-dessus, on utilisera une (ou des) substance(s) phéromonle(s) spécifique(s) d'une espèce animale. On entend ici par "substance phéromonale", ou bien la phéromone elle-même, ou bien une substance entrant dans la composition de celle-ci. On sait en effet que la plupart des phéromones sont constituées par des associations plus ou moins complexes de molécules. On utilise en particulier, selon la présente invention, des substances phéromonales choisies parmi les substances phéromonales sexuelles ou d'alarme.

Dans le cas où l'on utilise au moins une substance odorante capable d'être perçue par les canidés, on choisit notamment ladite (ou lesdites) substance(s) odorante(s) parmi :
- les acides gras aliphatiques à chaînes courtes de 2 à 6 atomes de carbone, comme les acides acétique, propionique, isobutyrique, isovalérique et isocaproique ;
- les cétones comme l'α-ionone et la pipéridone-2 ;
- les aldéhydes comme l'hydroxy-4 méthoxy-3 benzaldéhyde ;
- les amines comme la triéthylamine ;
- les acides o- et p-hydroxybenzoïques et leurs esters, notamment l'acide p-hydroxybenzoïque, les p-hydroxybenzoate de méthyle, éthyle et propyle, et le salicylate (orthohydroxybenzoate) de méthyle ; et
- divers extraits bruts d'urine ainsi que leurs principes actifs.

On peut citer en particulier l'α-ionone comme substance odorante seule ou en association avec au moins une autre substance odorante. L'α-ionone est détectée spécifiquement et spontanément par le canidé à des seuils extrêmement bas, de 4.10⁴ à 4.10⁶ molécules par cm³, alors que le seuil de détection pour l'homme de cette même substance est de 3,1.10⁸ molécules par cm³. Ce type de marquage n'implique aucun dressage de l'animal prévu pour la détection. Comme indiqué ci-dessus, il sera tout à fait possible d'utiliser les chiens normalement présents aux postes de douane et dressés pour la détection de la drogue.

Dans un deuxième aspect de la présente invention, on utilise une (ou des) substance(s) odorante(s) capable(s) d'être détectée(s) par un animal (ou un groupe d'animaux) ayant subi un dressage ou un conditionnement pour reconnaître ladite (ou lesdites) substance(s) odorante(s).

Il est impossible de dresser une liste exhaustive des principes odorants (corps purs et/ou mélanges), qui peuvent faire l'objet de dressages d'animaux, qui seront ensuite particulièrement efficaces pour leur détection au seuil. On trouvera des listes de molécules odorantes, caractérisées par leur poids moléculaire et leur tension de vapeur saturante, dans des ouvrages classiques tels que, par exemple, "Handbook of Organic Chemistry", ainsi que dans des ouvrages spécialisés dans le domaine de l'olfaction, de la psychophysique et du comportement animal, tels que par exemple la série des ouvrages "Chemical Signal in Vertebrates".

Les substances seront choisies en fonction du seuil comportemental de détection de l'animal, qui devra, impérativement comme cela a déjà été indiqué ci-dessus, être différent de celui de l'homme, ce qui limitera le nombre de molécules utilisables.

Dans le cas où l'on utilisera au moins une substance odorante capable d'être perçue par les canidés, on pourra choisir ladite (ou lesdites) susbtance(s) odorante(s) parmi les principes entrant dans la composition de drogues comme le cannabis et le haschisch. On citera en particulier l'époxyde de caryophylène comme substance odorante, seul ou en mélange avec au moins une autre substance odorante. L'époxyde de caryophylène est détectée par le chien à des traces 1.10⁻⁶ g, soit une quantité volatilisée de 10⁻¹² mole/litre.

Sachant qu'il suffit de dresser l'animal à un mélange complexe de molécules pour qu'il soit apte à déceler efficacement l'un quelconque de ses produits constitutifs, pourvu qu'il soit présent à une concentration compatible avec son seuil de détection comportemental vis-à-vis de cette substance, on comprendra que le nombre de combinaisons de marquage est particulièrement élevé.

Concernant ce deuxième aspect de l'invention, on peut également signaler que les chiens dressés pour la détection de la drogue seront aussi directement utilisables pour le repérage à distance des objets ainsi marqués.

Conformément à la présente invention, on peut piéger la quantité de substance(s) odorante(s) dans un support rapporté de manière invisible par l'oeil humain sur l'objet à marquer. Ce sera le cas notamment lorsque le procédé devra être appliqué au marquage d'objets du type tapisseries, tapis ; livres, timbres et tableaux ; fourrures et cuirs ; et meubles.

Selon l'invention, on peut également piéger la quantité de substance(s) odorante(s) dans et/ou sur un support constitué par l'objet à marquer lui-même. Ce sera notamment le cas lorsqu'on appliquera le procédé au marquage d'objets métalliques comme les pièces d'orfèvrerie ou d'objets en oxydes ou silicoaluminates comme les céramiques, la verrerie et les pierres précieuses et semi-précieuses.

Dans le premier cas sus-indiqué, on utilisera, comme support, un film, un capillaire, une cartouche, une fibre ou une éponge ; de préférence ces éléments seront de nature synthétique, comme le polyéthylène et analogues. Par ailleurs divers procédés pourront être employés pour piéger la (ou les) susbtance(s) odorante(s) sur le support ; on peut citer notamment le greffage, l'injection de solutions ou de granules odoris és.

Par ailleurs, le mode d'inclusion du support (piège odorant) dans l'objet dépend de la nature de ce dernier et, éventuellement, des caractéristiques chimiques des principes utilisés pour le marquage.

Dans le second cas précité, on peut, dans une première variante, réaliser un greffage électrochimique sur la surface de l'objet à marquer, d'au moins un polymère dans lequel (ou lesquels) la (ou les) substance(s) odorante(s) a (ou ont) été incluse(s). Dans une seconde variante, on peut réaliser un microforage à l'aide d'un laser de puissance YAG, à la surface de l'objet à marquer, afin de constituer un piège microscopique dans lequel on introduit alors la (ou les) substance(s) odorante(s)portée(s) par un support.

Un tel support peut être constitué par une fibre ou un capillaire organique et/ou synthétique dans lequel a (ou ont) été piégée(s) ladite (ou lesdites) susbtance(s) odorante(s) ; dans ce cas, la fibre sera pelotonnée dans le piège créé dans l'objet et sa longueur sera directement liée aux caractéristiques chimiques du signal sélectionné, ainsi qu'à sa durée de relargage. Le piège pourra également être constitué par une solution saturée par ladite (ou lesdites) substance(s) odorante(s) et ayant polymérisé in situ, ou bien une cartouche de tamis moléculaire renfermant ladite (ou lesdites) substance(s) odorante(s) et emboutie dans l'orifice microscopique, la maille du tamis devant être choisie en fonction de la taille des molécules sélectionnées, le volume introduit (et par conséquent le volume du piège) dépendant de la durée de relargage optimale.

Dans la mise au point du support ou du piège pour la (ou les) substance(s) odorante(s), l'homme de l'art devra tenir compte des dimensions de ce piège, lesquelles doivent être compatibles avec une non-identification absolue par l'oeil humain, et il pourra alors estimer la durée de relargage des molécules dans l'air ambiant, cette durée étant en effet directement corrélée à la quantité de produit qu'il lui aura été possible d'introduire dans le support ou le piège.

Une fois l'objet détecté à distance, localisé et retrouvé on peut éventuellement s'assurer de son authenticité à travers une identification du marquage odorant par une analyse chromatographique des effluves piégées à partir de l'objet.

## Revendications

1. Procédé pour marquer un objet, sans le détériorer et sans que l'on puisse avoir les moyens de détecter le marquage autrement qu'en connaissant, d'une part, l'existence de celui-ci et, d'autre part, sa nature, ledit marquage étant effectué dans le but de permettre, en cas de perte ou de vol de l'objet marqué, ou bien de retrouver ledit objet, ou bien de déterminer si un objet paraissant identique à l'oeil nu est ou non l'objet recherché, dans lequel on fixe, sur l'objet à marquer, d'une manière non identifiable par l'oeil humain, une quantité d'au moins une substance odorante qu'il est physiologiquement impossible de percevoir pour l'homme, caractérisé par le fait que ladite quantité est suffisante pour être perçue à distance par un animal dont on sait qu'il sera apte à rechercher l'origine de l'odeur émise par ladite (ou lesdites) substance(s) odorante(s) et/ou qu'il manifestera un comportement donné en présence de celle(s)-ci, la (les) substance(s) étant choisie(s) dans le groupe formé par :
- les substances phéromonales spécifiques de l'espèce animale utilisées pour la détection ;
- les acides gras aliphatiques à chaînes courtes de 2 à 6 atomes de carbone, notamment les acides acétique, propionique, isobutyrique, isovalérique et isocaproïque ; les cétones, notamment l'α-ionone et la pipéridone-2 ; les aldéhydes, notamment l'hydroxy-4 méthoxy-3 benzaldéhyde ; les amines, notamment la triéthylamine ; les acides o- et p-hydroxybenzoïques et leurs esters, notamment l'acide p-hydroxybenzoïque, les p-hydroxybenzoates de méthyle, éthyle et propyle, et le salicylate (orthohydroxybenzoate) de méthyle ; et divers extraits bruts d'urine ainsi que leurs principes actifs ;
- l'époxyde de caryophylène seul ou en combinaison avec au moins une autre substance odorante.

2. Procédé selon la revendication 1, caractérisé par le fait que la (ou les) substance(s) odorante(s) est (ou sont) choisie(s) dans le groupe formé par les substances phéromonales sexuelles et d'alarme.

3. Procédé selon la revendication 1, caractérisé par le fait que la (ou les) substance(s) odorante(s) comprend(nent) l'α-ionone seule ou en association avec au moins une autre substance odorante.

4. Procédé selon la revendication 1, caractérisé par le fait que l'on utilise une (ou des) substance(s) odorante(s) capable(s) d'être perçue(s) par un animal appartenant à la famille des canidés, comme les chiens, ou à la classe des insectes, comme les papillons, les blattes et les abeilles.

5. Procédé selon l'une des revendications 1 à 4, caractérisé par le fait que l'on utilise une (ou des) substance(s) odorante(s) capable(s) d'être détectée(s) par un animal (ou un groupe d'animaux) ayant subi un dressage ou un conditionnement pour reconnaître ladite (ou lesdites) substance(s) odorante(s).

6. Procédé selon l'une des revendications 1 à 5, appliqué notamment au marquage d'objets du type tapisseries, tapis ; livres, timbres et tableaux ; fourrures et cuirs ; et meubles, caractérisé par le fait que l'on piège la quantité de substance(s) odorante(s) dans un support rapporté de manière invisible par l'oeil humain sur l'objet à marquer.

7. Procédé selon la revendication 6, caractérisé par le fait que l'on utilise, comme support, un film, un capillaire, une cartouche, une fibre ou une éponge.

8. Procédé selon l'une des revendications 6 ou 7, caractérisé par le fait que l'on piège la (ou les) substance(s) odorante(s) sur le support, par greffage, injection de solutions ou de granules odorisantes.

9. Procédé selon la revendication 1, appliqué notamment au marquage d'objets métalliques comme les pièces d' orfèvrerie ou d'objets en oxydes ou silicoaluminates comme les céramiques, la verrerie, les pierres précieuses et semi-précieuses, caractérisé par le fait que l'on piège la quantité de substance(s) odorante(s) dans et/ou sur un support constitué par l'objet à marquer lui-même.

10. Procédé selon la revendication 9, caractérisé par le fait que l'on réalise un greffage électro-chimique, sur la surface de l'objet à marquer, d'au moins un polymère dans lequel (ou lesquels) la (ou les) substance(s) odorante(s) a (ou ont) été incluse(s).

11. Procédé selon la revendication 9, caractérisé par le fait que l'on réalise un microforage au laser à la surface de l'objet à marquer, afin de constituer un piège microscopique dans lequel on introduit alors la (ou les) substance(s) odorante(s) portée(s) par un support comme une fibre ou un capillaire organique et/ou synthétique dans lequel a (ou ont) été piégée(s) ladite (ou lesdites) substance(s) odorante(s) ; une solution saturée par ladite (ou lesdites) substance(s) odorante(s) et ayant polymérisé in situ ; une cartouche de tamis moléculaire renfermant ladite (ou lesdites) substance(s) odorante(s).

## Claims

1. Process for labelling an object, without damaging it and without it being possible to have means for detecting the labelling other than by knowing, on the one hand, the existence of the latter and, on the other hand, its nature, the said labelling being carried out with the aim of making it possible, in the event of loss or theft of the labelled object, either to recover the said object or else to determine if an object appearing identical to the naked eye is or is not the desired object, in which there in fixed, on the object to be labelled, in a way which cannot be identified by the human eye, an amount of at least one odorant substance which it is physiologically impossible for man to detect, characterized in that the said amount is sufficient to be detected at a distance by an animal which it is known will be capable of finding the source of the odour emitted by the said odorant substance(s) and/or will show a given behaviour in the presence of the latter, the substance(s) being chosen from the group formed by:
- the specific pheromonal substances of the animal species used for detection;
- aliphatic fatty acids containing short chains having 2 to 6 carbon atoms, especially acetic, propionic, isobutyric, isovaleric and isocaproic acid; ketones, especially α-ionono and 2-piperidone; aldehydes, especially 4-hydroxy-3-methoxybenzaldehyde; amines, especially triethylamine; o- and p-hydroxybenzoic acids and their esters, especially p-hydroxybenzoic acid, methyl, ethyl and propyl p-hydroxybenzoates and methyl salicylate (ortho-hydroxybenzoate); and various crude urine extracts as well as their active principles;
- caryophyllene epoxide, alone or in combination with at least one other odorant substance.

2. Process according to claim 1, characterized in that the odorant substance(s) is (or are) chosen from the qroup formed by sexual pheromonal and warning substances.

3. Process according to Claim 1, characterized in that the odorant substance(s) comprise(s) α-ionone, alone or combination with at least one other odorant substance.

4. Process according to Claim 1, characterized in that one (or more) odorant substance(s) is (or are) used which is (or are) capable of being detected by an animal belonging to the Canidae family, such as dogs, or to the insect class, such as butterflies, cockroaches and bees.

5. Process according to one of Claims 1 to 4, characterized in that one (or more) odorant substance(s) is (or are) used which is (or are) capable of being detected by an animal (or group of animals) which has (or have) been trained or conditioned to recognise the said odorant substance(s).

6. Process according to one of Claims 1 to 5, applied especially to labelling objects of tapestry and carpet type; book, stamp and painting type; fur and leather type; and furniture type, characterized in that the amount of odorant substance(s) is trapped in a support added, invisibly to the human eye, onto the object to be labelled.

7. Process according to Claim 6, characterized in that there is used, as support, a film, a capillary, a cartridge, a fibre or a sponge.

8. Process according to either of Claims 6 or 7, characterized in that the odorant substance(s) is (or are) trapped on the support by grafting or injection of odorizing solutions or granules.

9. Process according to Claim 1, applied especially to labelling metal objects such as items of silver- or gold-plate or objects made from oxides or silicoaluminates such an ceramics, glassware or precious and semi-precious stones, characterized in that the amount of odorant substance(s) is trapped in and/or on a support consisting of the object to be labelled itself.

10. Process according to Claim 9, characterized in that an electrochemical grafting is carried out, on the surface of the object to be labelled, of at least one polymer in which the odorant substance(s) has (or have) been involved.

11. Process according to Claim 9, characterized in that a microdrilling with a laser is carried out at the surface of the object to be labelled, in order to constitute a microscopic trap in which there is (or are) then introduced the odorant substance(s) carried by a support such as a fibre or an organic and/or synthetic capillary in which the said odorant substance(s) has (or have) been trapped; a solution saturated by the said odorant substance(s) and having polymerized in situ; a molecular sieve cartridge containing the said odorant substance(s).

## Patentansprüche

1. Verfahren zur Markierung eines Gegenstandes, ohne diesen zu beschädigen und ohne andere Mittel zur Detektion der Markierung zu besitzen als Mittel zur Erkennung des Vorhandenseins und der Beschaffenheit der Markierung, wobei die Markierung mit der Absicht erfolgt, im Falle einen Verlustes oder eines Diebstahl des markierten Gegenstandes entweder ein Wiederfinden des Gegenstandes zu ermöglichen oder eine Bestimmung, ob ein für das bloße Auge anscheinend identischer Gegenstand der gesuchte Gegenstand ist oder nicht, wobei man auf dem zu markierenden Gegenstand in einer für das menschliche Auge nicht erkennbaren Weise eine Menge wenigstens einer geruchsbildenden Substanz aufträgt, die für den Menschen physiologisch nicht wahrnehmbar ist,
dadurch **gekennzeichnet,** daß die Menge ausreicht, um aus der Entfernung von einem Tier wahrgenommen zu werden, von dem man weiß, daß es die Fähigkeit besitzt, den Ursprung des durch die geruchsbildende(n) Substanz(en) emittierten Geruchs zu suchen und/oder daß es ein bestimmtes Verhalten in Gegenwart dieser Substanz(en) zeigen wird, wobei die Substanz(en) ausgewählt ist (sind) unter:
- pheromonalen Substanzen, die für die zur Detektion verwendeten tierischen Spezies spezifisch sind;
- kurzkettigen aliphatischen Fettsäuren mit 2 bis 6 Kohlenstoffatomen, insbesondere Essig-, Propion-, Isobutter-, Isovalerian- und Isocapronsäure; Ketonen, insbesondere α-Ionon und 2-Piperidon; Aldehyden, insbesondere 4-Hydroxy-3-methoxybenzaldehyd; Aminen, insbesondere Triethylamin; o- und p-Hydroxybenzoesäuren und deren Estern, insbesondere p-Hydroxybenzoesäure, Methyl-, Ethyl- und Propyl-p-hydroxybenzoate, und Methylsalicylat(-orthohydroxybenzoat); und verschiedenen Rohextrakten aus Urin sowie den aktiven Bestandteilen davon; und
- Caryophylenepoxid,
alleine oder in Kombination mit wenigstens einer anderen geruchsbildenden Substanz.

2. Verfahren nach Anspruch 1, dadurch gekennzeichnet, daß die geruchsbildende(n) Substanz(en) ausgewählt ist (sind) unter pheromonalen Sexual- und Signalsubstanzen.

3. Verfahren nach Anspruch 1, dadurch gekennzeichnet, daß die geruchsbildende(n) Substanz(en) α-Ionon alleine oder in Kombination mit wenigstens einer anderen geruchsbildenden Substanz umfaßt (umfassen).

4. Verfahren nach Anspruch 1, dadurch gekennzeichnet, daß man eine (mehrere) geruchsbildende Substanz(en) verwendet, die von einem Tier aus der Familie der Kaniden, wie zum Beispiel einem Hund, oder aus der Klasse der Insekten, wie zum Beispiel einem Schmetterling, einer Schabe oder einer Biene, wahrgenommen werden kann (können).

5. Verfahren nach einem der Ansprüche 1 bis 4, dadurch gekennzeichnet, daß man eine (mehrere) geruchsbildende Substanz(en) verwendet, die von einem Tier (oder eine Gruppe von Tieren) aufspürbar ist (sind), das (die) einer Dressur oder einer Reflexbildung für die Erkennung der geruchsbildenden Substanz(en) unterzogen wurde(n).

6. Verfahren nach einem der Ansprüche 1 bis 5, zur Anwendung insbesondere bei der Markierung von Gegenständen wie Wandteppichen, Teppichen; Büchern, Briefmarken und Gemälden; Kürschnerwaren und Leder; sowie Möbeln, dadurch gekennzeichnet, daß man die Menge der geruchsbildenden Substanz(en) in einem unsichtbar für das menschliche Auge auf den zu markierenden Gegenstand angebrachten Träger aufnimmt.

7. Verfahren nach Anspruch 6, dadurch gekennzeichnet, daß man als Träger eine dünne Folie, eine Kapillare, eine Kartusche, eine Faser oder einen Schwamm verwendet.

8. Verfahren nach einem der Ansprüche 6 oder 7, dadurch gekennzeichnet, daß man die geruchsbildende(n) Substanz(en) in den Träger durch Pfropfung, Injektion von Lösungen oder als geruchsbildende Granulate aufnimmt.

9. Verfahren nach Anspruch 1, verwendet insbesondere zur Markierung von metallischen Gegenständen, wie Goldschmiedegegenständen oder oxidischen oder Aluminosilikat-Gegenständen, wie Keramiken, Glaswaren, Edel- und Halbedelsteinen, dadurch gekennzeichnet, daß man die Menge der geruchsbildenden Substanz(en) in und/oder auf einen Träger aufbringt, der aus dem zu markierenden Gegenstand selbst besteht.

10. Verfahren nach Anspruch 9, dadurch gekennzeichnet, daß man eine elektrochemische Pfropfung auf der Oberfläche des zu markierenden Gegenstandes mit wenigstens einem Polymer durchführt, in dem (in denen), das (die) geruchsbildene(n) Substanz(en) eingeschlossen ist (sind).

11. Verfahren nach Anspruch 9, dadurch gekennzeichnet, daß man eine Mikrobohrung mit Hilfe eines Lasers auf der Oberfläche des zu markierenden Gegenstandes durchführt, so daß eine mikroskopische Falle ausgebildet wird, in der man anschließend die geruchsbildende(n) Substanz(en) einführt, welche von einem Träger, wie einer organischen und/oder synthetischen Faser oder Kapillare getragen wird (werden), worin die geruchsbildende(n) Substanz(en) enthalten ist (sind); eine mit der (den) geruchsbildenen Substanz(en) gesättigte Lösung, die in situ polymerisiert ist, einführt; oder eine Kartusche mit einem Molekularsieb, welche die geruchsbildene(n) Substanz(en) einschließt, einführt.
